# FASCICULE DE BREVET EUROPEEN

(11) **EP 4 353 123 B1**
(45) Date de publication et mention de la délivrance du brevet: **14.05.2025**
(21) Numéro de dépôt: 22306559.0
(22) Date de dépôt: 14.10.2022
(51) Int. Cl.: A45D 34/04, A45D 19/02, A46B 9/00, A45D 40/26, A46B 3/22

(54) **EMBOUT D'APPLICATION DE PRODUIT COSMETIQUE COMPORTANT DES BOURRELETS SPIRALANT SUR UN CORPS PRINCIPAL DE REVOLUTION**
APPLIKATORSPITZE FÜR EIN KOSMETISCHES PRODUKT MIT SPIRALWULSTEN AUF EINEM DREHBAREN HAUPTKÖRPER
COSMETIC PRODUCT APPLICATION TIP COMPRISING SPIRAL BEADS ON A MAIN ROTATING BODY

(43) Date de publication de la demande: 17.04.2024
(73) Titulaire: Chanel Parfums Beauté, 92200 Neuilly-sur-Seine (FR)
(72) Inventeur: FOGUETEIRO, Paulo, 92521 NEUILLY SUR SEINE (FR)
(74) Mandataire: Santarelli

(56) Documents cités:
- WO-A1-2016/202929
- FR-A1- 3 013 951
- FR-A1- 3 014 656
- FR-A1- 3 023 458
- FR-A1- 3 070 840

## Description

La présente invention concerne le domaine des applicateurs de produit cosmétique.

Elle porte en particulier sur un embout d'application adapté à l'application d'un produit cosmétique liquide, visqueux ou pâteux sur la peau, par exemple sur le contour des yeux, notamment sous les yeux. On envisage généralement dans le présent document une application de produit cosmétique sur la peau, sans toutefois limiter l'invention à cette zone d'application.

Un embout d'application désigne dans le présent document la partie d'un applicateur destinée à être mise au contact de la peau pour appliquer le produit cosmétique.

Les produits cosmétiques englobent dans le présent document notamment tous les produits pour le maquillage de la peau, des lèvres ou des phanères. L'applicateur objet de la présente invention est également adapté à l'application de produits de soin, notamment les formules de soin liquides et pâteuses, destinées à une application sur la peau, les lèvres et les phanères. Par simplicité, dans l'ensemble du présent document, lorsqu'il est fait référence à un produit cosmétique, cela inclut également les produits de soin.

Dans la suite du présent document, le terme « utilisateur » désigne bien évidemment indifféremment un utilisateur ou une utilisatrice.

Les produits cosmétiques doivent être déposés sur la peau de manière homogène, en une fine couche régulière. Idéalement, l'applicateur doit également permettre un léger massage de la zone d'application du produit cosmétique. Une sensation de fraîcheur lors de l'application peut également être recherchée.

Divers applicateurs ont été envisagés pour cela.

Les applicateurs les plus fréquents qui sont adaptés à l'application de produits cosmétiques sont ainsi les applicateurs du type « tube pressé », les applicateurs du type « tige à embout applicateur », et les applicateurs à bille rotative souvent désignés par l'expression anglophone « roll-on ».

Les applicateurs du type « tube pressé » comportent un tube souple contenant le produit à appliquer. Le tube doit être pressé pour provoquer la sortie du produit, via un orifice situé sur une zone applicatrice relativement plane et généralement métallique, afin d'apporter une sensation de fraicheur lors de l'application. La quantité de produit délivrée avec ce type d'applicateur est imprécise car elle dépend de la force appliquée sur le tube. En outre, l'étalement du produit à l'aide de la surface applicatrice se fait par frottement sur la peau, ce qui ne permet pas de déposer un film de produit régulier. Le frottement lors de l'application peut également être agressif voire irritant pour la peau.

Les applicateurs du type « tige à embout applicateur » comportent une tige en métal avec un embout arrondi. La tige et son embout doivent être plongés dans le produit cosmétique pour que l'embout se couvre du produit. L'application du produit se fait en frottant l'embout sur la peau de l'utilisateur, ou en déposant des points de produits par contacts répétés de l'applicateur sur la peau. Tout comme avec un applicateur du type à tube pressé, cela ne permet pas une application régulière du produit. Le frottement lors de l'application peut également être agressif voire irritant pour la peau. En outre, du produit tend à se loger entre la tige et l'embout et forme un amas qui n'est pas appliqué.

Enfin, les applicateurs « roll-on » comportent généralement un tube souple et un embout avec une bille montée rotative qui se charge de produit sur sa surface intérieure à l'embout lorsque le tube est pressé. La surface de la bille chargée de produit est ensuite tournée vers l'extérieur de l'embout, en roulant sur la peau de l'utilisateur, pour permettre l'application du produit. Ce type d'applicateur ne permet pas un dosage précis du produit appliqué, le tube devant être pressé pour charger la bille. La qualité de l'application dépend de l'orientation de l'applicateur, l'embout devant être orienté vers le bas pour permettre une bonne application.

Au final, les applicateurs dont la surface est lisse, qu'ils soient utilisés par frottement ou par roulement sur la peau ne permettent pas un dosage précis de la quantité de produit appliquée.

Le document FR3013197 présente un applicateur dont l'embout a une forme de révolution lisse ou dotée de stries longitudinales (parallèle à l'axe principal de l'applicateur). Lors de l'application de produit, l'applicateur peut être déplacé au contact de la peau en le faisant glisser sur celle-ci avec éventuellement un mouvement de rotation de l'organe d'application sur lui-même autour d'un axe parallèle à l'axe longitudinal de la tige et/ou perpendiculaire à cet axe longitudinal. Avec un tel applicateur, la gestuelle nécessaire à l'obtention d'un résultat correct n'est pas simple, et l'application de produit peut être irrégulière. En outre, le dosage de la quantité de produit appliqué est peu précis, et les stries longitudinales sont incompatibles du passage dans un dispositif essoreur (expliqué ci-après), qui ôterait tout le produit présent sur l'applicateur.

Le document FR3013951 présente un applicateur ayant des nervures qui s'étendent de manière hélicoïdale autour de l'axe longitudinal de l'âme de l'applicateur.

La présente invention vise à proposer un embout d'application de produit cosmétique, y compris les produits de soin, liquides, visqueux ou pâteux, permettant une application régulière et continue d'une dose précise de produit sur une zone d'application ayant une surface définie, tout en permettant un massage de toute la zone d'application. Une telle application doit préférentiellement être réalisable de manière simple et ergonomique, avec une gestuelle évidente pour l'utilisateur.

À cet effet, l'invention porte sur un embout d'application de produit cosmétique comportant un corps principal ayant une forme générale de révolution autour d'un axe principal définissant une direction longitudinale. Des bourrelets sont formés à la surface dudit corps principal dont ils font saillie, chacun desdits bourrelets s'étendant en spiralant, autour de l'axe principal. Chaque bourrelet présente une section arrondie, dénuée d'arête vive.

La présence de bourrelets qui spiralent en surface d'un corps principal ayant une forme de révolution, procure plusieurs effets et avantages. D'une part, cela forme entre les bourrelets des espaces adaptées à la rétention de produit cosmétique, par exemple d'un volume précis, calibré, correspondant à une dose souhaitée de produit cosmétique. La configuration, notamment la hauteur des bourrelets par rapport à la surface du corps principal et leur largeur, peut permettre de moduler ces espaces, et donc de calibrer la dose de produit retenue par l'embout d'application. Le fait que les bourrelets forment des spirales permet d'accompagner, de guider naturellement, le mouvement de l'utilisateur lors de l'application de produit cosmétique. Les notions de « spirale » et de « spiraler » font référence au fait que les bourrelets formés à la surface du corps principal de l'applicateur tournent autour de l'axe principal longitudinal en progressant longitudinalement. La spirale formée par les bourrelets peut donc être, notamment, une hélice, ou une succession de portions d'hélices, dont le pas et/ou le rayon sont fixes ou variables. En pratique, le bourrelet forme une spire ou une portion de spire.

Plus précisément la configuration en spirale de chaque bourrelet fait que le bourrelet vient en appui sur la peau au fur et à mesure de tout mouvement de rotation imposé à l'embout d'application lors de l'application de produit cosmétique. Les bourrelets permettent une certaine accroche de l'embout d'application sur la peau, et leur configuration permet que cette accroche soit régulière, quelle que soit la position angulaire de l'applicateur lors de son contact avec la peau. Il n'y a pas d'à-coup provoqué par les bourrelets lors de la rotation de l'embout d'application autour de son axe principal, tandis qu'il est au contact de la peau. Néanmoins, grâce aux bourrelets en spirale, le roulement de l'embout d'application sur la peau peut entrainer des pressions alternées sur la peau (comme des « vaguelettes ») favorisant une microcirculation sanguine dans la zone d'application. L'effet est ainsi similaire à celui d'un geste de tapotement qui est préconisé lors de l'application d'un produit cosmétique sur la zone des yeux. Il est notamment possible de configurer les bourrelets de sorte que sensiblement la même aire de bourrelet soit au contact de la peau tout au long d'une application de produit cosmétique. Enfin, lorsque l'embout d'application est utilisé dans un ensemble comportant un essoreur, le fait que les bourrelets ne soient pas longitudinaux permet d'éviter que l'essoreur n'ôte tout le produit ou presque de l'embout lors de son passage dans l'essoreur.

Un sillon peut être formé sur le corps principal dans chaque espace entre deux bourrelets. Le sillon permet d'augmenter le volume de chargement en produit de l'applicateur. Le sillon peut prendre tout ou partie de la largeur de l'espace formé entre deux bourrelets.

Le corps principal peut être notamment métallique, en céramique, ou en bois. Un embout d'application métallique offre une sensation de fraicheur à l'utilisateur lors de l'application. Un effet décongestionnant de la peau peut également être obtenu. Cela procure également à l'embout d'application un aspect esthétique. Un embout métallique ou céramique est généralement perçu comme un objet de grande qualité par l'utilisateur. Un embout en bois, ou autre matériau naturel, est perçu comme un élément simple et peut être formé de manière respectueuse pour l'environnement.

Le corps principal peut être en matériau plastique. L'utilisation de plastique facilite la fabrication et limite le coût de l'embout d'application. L'embout d'application peut recevoir un revêtement métallique, par exemple par dépôt en phase vapeur, pour lui donner un aspect et un toucher métallique.

Les bourrelets peuvent être formés de manière monobloc avec le corps principal.

Les bourrelets peuvent être formés dans un matériau élastomérique. Des bourrelets formés en matériau élastomérique offrent une sensation de souplesse lors de l'application du produit cosmétique. Comparativement à du métal ou du plastique lisse, l'accroche sur la peau est meilleure, ce qui améliore le guidage de la gestuelle de l'utilisateur.

Chaque bourrelet peut être configuré de sorte qu'il tourne autour de l'axe principal d'un angle total compris entre 90° et 720°, de préférence de l'ordre de 180°.

Les bourrelets peuvent avoir une section dont les dimensions sont variables le long de chaque bourrelet.

Chaque bourrelet forme donc entre un quart de spire et une spire à la surface du corps principal de l'embout d'application.

Dans l'ensemble du présent document, « environ » ou « de l'ordre de » correspond à la valeur indiquée plus ou moins 20%.

L'angle de rotation que forme chaque bourrelet autour de l'axe principal de l'embout d'application confère aux bourrelets un angle vis-à-vis de la direction de roulement de l'applicateur sur la peau qui n'est pas trop important pour permettre une bonne accroche sur la peau, tout en étant adapté à correctement accompagner le mouvement de l'applicateur, et permettant d'éviter un essuyage excessif lors du passage de l'embout d'application dans un essoreur.

L'embout d'application peut également présenter une ou plusieurs des caractéristiques suivantes :
- il peut comporter exactement trois, quatre, cinq, six, sept, huit, neuf ou dix bourrelets ;
- les bourrelets peuvent avoir une rugosité différente de la rugosité du corps principal ;
- le corps principal peut avoir une forme générale dite de bourgeon, c'est-à-dire une forme de révolution allongée s'évasant progressivement et se terminant par un bout arrondi ;
- le corps principal peut avoir une forme générale sphérique, cylindrique de révolution, ou en ogive.

L'invention porte également sur un applicateur de produit cosmétique comportant un embout d'application tel que défini ci-dessus, un élément de préhension, et une tige rigide longitudinale reliant l'élément de préhension à l'embout d'application.

L'embout d'application peut être monté rotatif, autour de l'axe principal, vis-à-vis de l'élément de préhension.

Dans ce cas, la rotation de l'applicateur est réalisée très facilement, avec une gestuelle simple pour l'utilisateur qui n'a pas à imposer lui-même cette rotation. Les bourrelets assurent un roulement sans glissement ou avec un faible glissement, sur la peau, qui est régulier, sans à-coup. Ils participent également à l'effet de massage, le roulement de l'applicateur doté de bourrelets en spirale, par exemple hélicoïdaux, entrainant une légère surpression dont la position évolue longitudinalement (relativement à l'applicateur) lorsque l'embout d'application roule sur la peau.

L'invention porte enfin sur un ensemble comportant un flacon et un applicateur tel que défini ci-dessus dans lequel le flacon contient le produit cosmétique, le flacon comportant un col adapté à être obturé l'élément de préhension, de sorte que, lorsque le flacon est obturé par ledit élément de préhension, l'embout d'application est au contact du produit cosmétique.

Le flacon peut comporter un essoreur, l'essoreur permettant un essuyage de l'embout d'application lors de son passage, de sorte qu'une quantité définie de produit est portée par l'embout d'application après extraction de l'applicateur du flacon.

Un essoreur est un dispositif permettant un essuyage de l'embout d'application lors de son passage, de sorte qu'une quantité définie de produit est portée par l'embout d'application après extraction de l'applicateur du flacon. Les bourrelets, et le cas échéant les sillons formés entre les bourrelets, permettent par leur configuration en spirale de charger l'embout d'application d'une quantité de produit précise, optimale et régulière, devant être appliquée sur une zone donnée de l'utilisateur (par exemple le dessous d'un œil), et que cette quantité soit effectivement présente sur l'embout d'application après passage dans l'essoreur.

Aux dessins annexés, donnés à titre d'exemples non limitatifs :
- la figure 1 est une vue schématique en trois dimensions d'un embout d'application de produit cosmétique conforme à un mode de réalisation de l'invention ;
- la figure 2 est une autre vue schématique en trois dimensions d'un embout d'application conforme à un mode de réalisation de l'invention ;
- la figure 3 est une vue schématique d'un embout d'application selon autre mode de réalisation de l'invention ;
- la figure 4 est une vue schématique d'un embout d'application selon autre mode de réalisation de l'invention ;
- la figure 5 est une vue tridimensionnelle d'un applicateur conforme à un mode de réalisation de l'invention ;
- la figure 6 est une vue en coupe d'un ensemble comportant l'applicateur de la figure 5 et un flacon de produit cosmétique.

La figure 1 représente un embout d'application 1 de produit cosmétique conforme à un mode de réalisation de l'invention. Cet embout d'application 1 est destiné à être abouté à une tige 2 pour former un applicateur de produit cosmétique.

L'embout d'application 1 comporte un corps principal 3. Le corps principal 3 a une forme de révolution autour d'un axe principal A. Ainsi, toute section transversale du corps principal 3, dans tout plan orthogonal à l'axe principal A, est circulaire.

L'axe principal A définit la direction longitudinale.

Le corps principal 3 est un élément plein, pouvant être formé de divers matériaux. Le corps principal 3 peut être métallique, par exemple en acier inoxydable. Le corps principal 3 peut être en céramique. Le corps principal 3 peut être en matériau plastique.

L'embout d'application comporte en outre des bourrelets 4. Les bourrelets 4 sont formés à la surface du corps principal 3. Les bourrelets 4 sont des éléments allongés, qui sont saillants de la surface du corps principal 3. Les bourrelets 4 peuvent avoir diverses sections transversales. Ils sont de préférence arrondis. Dans l'exemple ici représenté, les bourrelets 4 ont une section sensiblement semi-circulaire.

Chaque bourrelet 4 s'étend à la surface du corps principal 3 en spiralant autour de l'axe principal A. Chaque bourrelet peut ainsi par exemple former une portion d'hélice à la surface du corps principal 3.

Le corps principal 3 comporte une première extrémité 5, destiné à être aboutée à la tige 2, et une deuxième extrémité 6, qui est une extrémité libre.

Chaque bourrelet 4 s'étend entre la première extrémité 5 et la deuxième extrémité 6. En spiralant, chaque bourrelet forme entre un quart de tour et un tour autour de l'axe principal, soit entre 90° et 360°. Un enroulement sur 180° environ est notamment possible. Un enroulement jusque sur deux tours (720°) est également possible.

L'embout d'application comporte au moins deux bourrelets 4. Avantageusement, il comporte entre trois et dix bourrelets 4. Dans l'exemple représenté, l'embout d'application comporte huit bourrelets.

Les bourrelets 4 sont avantageusement répartis de manière régulière à la périphérie du corps principal. On peut parler d'une répartition selon une symétrie radiale. En d'autres termes dans toute section transversale de l'embout d'application, chaque bourrelet est à une même distance des deux bourrelets qui l'entourent (ou sont diamétralement opposés s'il n'y a que deux bourrelets).

Dans l'exemple représenté, l'embout est arrondi au niveau de sa deuxième extrémité 6, et les bourrelets 4 se rejoignent au niveau de ladite deuxième extrémité 6.

Les bourrelets 4 peuvent être formés du même matériau que le corps principal 3. Ils peuvent par exemple être formés de manière monobloc avec le corps principal 3. Alternativement, ils peuvent être rapportés sur le corps principal.

Selon un mode de réalisation, les bourrelets 4 sont formés en un matériau élastomérique. Cela inclut tout polymère ayant des propriétés élastiques, notamment des polymères organiques, tels que les caoutchoucs, et des polymères minéraux tels que les silicones. Les bourrelets 4 peuvent notamment être surmoulés sur le corps principal 3.

L'espace 7 formé entre deux bourrelets successifs (par successif on n'entend qu'aucun autre bourrelet n'est interposé entre les deux bourrelets considérés, le long de la surface du corps principal 3) constitue un volume adapté à recevoir du produit cosmétique et à le retenir. Le fond de cet espace 7, c'est-à-dire la surface du corps principal 3 entre les bourrelets 4, peut présenter une texture, qui, augmentant la rugosité de la surface, améliore la rétention du produit cosmétique sur l'embout d'application 1.

Comme cela est illustré à la figure 2, pour obtenir un chargement plus important, il est possible de former des sillons 8 entre les bourrelets 4. A cette différence près, détaillée ci-après, l'embout d'application de la figure 2 est identique à celui de la figure 1 et on peut se référer à la description de la figure 1 pour le mode de réalisation de la figure 2.

Les sillons 8 sont des cavités allongées, formées dans le corps principal 3, entre deux bourrelets 4. Plus précisément, un sillon 8 est avantageusement formé entre tout couple de bourrelets successifs. Chaque sillon 8 peut être formé sur la totalité de la largeur séparant deux bourrelets 4 (c'est-à-dire sur la totalité de la largeur de chaque espace 7), ou seulement sur une partie de cette largeur. Dans ce cas, plusieurs sillons peuvent être formés, le cas échéant, entre deux bourrelets.

Les sillons 8 peuvent ainsi présenter une profondeur plus ou moins importante. Les sillons 8 ne communiquent pas entre eux, de sorte que lors de l'application de produit cosmétique la dose portée par l'embout d'application est progressivement appliquée. Ainsi, la portion de dose de produit cosmétique présente entre deux bourrelets n'est déposée que lorsque l'espace 7 entre les deux bourrelets considérés est au contact de la peau.

Le fond des sillons peut présenter une texture favorisant la rétention du produit cosmétique, ou au contraire facilitant sa dépose lors de l'application.

Dans les modes de réalisation de la figure 1 et de la figure 2, le corps principal présente une forme de révolution dite « de bourgeon ». Une forme de bourgeon désigne une forme de révolution allongée s'évasant progressivement (depuis la première extrémité 5 vers la deuxième extrémité 6) et se terminant par un bout arrondi.

Toute forme de révolution peut néanmoins être envisagée pour former le corps principal d'un embout d'application conforme à la présente invention.

La figure 3 représente un exemple d'embout d'application 1 conforme à un mode de réalisation de la présente invention. Le corps principal 3 de cet embout d'application a une forme oblongue ovalisée, que l'on peut désigner comme étant une forme en ballon de rugby. Hormis la forme du corps principal, les aspects de l'embout d'application décrits en référence aux figures 1 et 2 s'appliquent à ce mode de réalisation.

La figure 4 représente un autre exemple d'embout d'application 1 conforme à un mode de réalisation de la présente invention. Le corps principal 3 de cet embout d'application a une forme cylindrique. Dans l'exemple représenté, un sillon 8 est formé entre chaque paire de bourrelets 4 successifs. Dans cet exemple, le sillon 8 est peu large. Alternativement, il peut occuper toute la largeur présente entre deux bourrelets 4 successifs. Hormis la forme du corps principal, les aspects de l'embout d'application décrits en référence aux figures 1 et 2 s'appliquent à ce mode de réalisation.

D'autres formes de corps principal 3 sont envisageables. Notamment, le corps principal peut se restreindre progressivement en direction de deuxième extrémité 6, de sorte à présenter, par exemple, une forme en ogive.

La figure 5 représente un applicateur comportant un embout d'application 1 tel que précédemment décrit. L'applicateur comporte un élément de préhension 9 ici formé par un capuchon adapté à être vissé sur un flacon de produit cosmétique comportant un col adapté. A cette fin, le capuchon peut être doté d'un filetage. Selon d'autres modes de réalisation, le capuchon pourrait être adapté à être rapporté sur le flacon par clipsage.

L'élément de préhension 9 est adapté à être saisi à la main par un utilisateur souhaitant utiliser l'applicateur.

L'applicateur s'étend selon une direction générale d'extension longitudinale, qui correspond donc à l'axe principal A de l'embout d'application 1.

L'embout d'application 1 est abouté à la tige 2. La tige 2 est elle-même fixée à l'élément de préhension 9.

L'embout d'application 1 peut être rigidement fixé, sans degré de liberté, à la tige 2 et la tige 2 peut être fixée rigidement, sans degré de liberté, à l'élément de préhension 9. Néanmoins, selon un mode de réalisation préféré, l'embout d'application est monté rotatif, autour de l'axe principal A, vis-à-vis de l'élément de préhension 9. Cela peut être réalisé en montant l'embout d'application 1 libre en rotation vis-à-vis de la tige 2, ou en montant la tige 2 libre en rotation vis-à-vis de l'élément de préhension 9.

La figure 6 représente un ensemble comportant l'applicateur de la figure 5 et un flacon 10 de produit cosmétique.

Dans cet exemple, l'embout d'application 1 est fixée rigidement à la tige 2. La tige 2 est creuse, et montée rotative sur une âme 11 rigide et longitudinale, qui est fixée rigidement à l'élément de préhension 9.

La tige 2 est en revanche fixe en translation le long de l'âme 11.

Le flacon 7 forme un volume interne contenant un produit cosmétique 12, liquide, visqueux, ou pâteux, par exemple semi-liquide.

Lorsque l'applicateur est rapporté sur le flacon 10 (l'élément de préhension 9 formant un capuchon adapté), l'embout d'application 1est au contact du produit cosmétique 12. Par exemple, l'embout d'application 1 baigne dans le produit cosmétique 12. L'embout d'application 1 se charge ainsi en produit cosmétique, à sa surface notamment dans les espaces formés entre les bourrelets de l'applicateur 1.

Le flacon 10 comporte un essoreur 13. L'essoreur 13 est un dispositif souple situé à proximité du col du flacon 10 ou dans celui-ci. L'essoreur 13 ménage un passage calibré pour l'insertion et le retrait de l'embout d'application 1. L'essoreur 13 permet de supprimer l'excédent de produit cosmétique de l'embout d'application 1 lors de son retrait du flacon 10. Mais, pour éviter que tout le produit cosmétique ou presque tout le produit cosmétique ne soit essuyé et ôté de l'embout d'application 1 lors du passage de l'embout d'application 1, les bourrelets qu'ils porte, grâce à leur configuration en spirale, protège les espace 7 situés entre les bourrelets d'un essuyage excessif.

Ainsi, à chaque fois qu'il est extrait du flacon 10, l'embout d'application 1 est chargé d'une quantité précise de produit cosmétique. En fonction de la configuration de l'embout d'application 1 et en fonction des propriétés physico-chimiques du produit cosmétique 12, l'embout d'application 1 est chargé après passage dans l'essoreur 13 d'une quantité de produit cosmétique prédéterminée, précise, régulière et optimale, pour l'application sur une zone donnée du corps de l'utilisateur. Par exemple, l'applicateur peut être chargé d'une dose de produit cosmétique prédéterminée, précise, régulière et optimale pour l'application sous ou autour d'un œil.

L'essoreur 13 peut être du type dit « essoreur retournant ». Un tel essoreur 13, présente une forme tronconique et tend à se retourner lors du passage de l'embout d'application 1.

L'essoreur peut également avantageusement comporter un orifice permettant d'équilibrer la pression entre le volume interne du flacon et l'extérieur dudit flacon (c'est-à-dire l'atmosphère, ou air ambiant). Cela évite de créer une résistance mécanique lors l'extraction de l'applicateur du flacon, ou de l'insertion de l'applicateur dans le flacon, et évite la génération d'un effet venturi lors de l'extraction de l'applicateur du flacon.

L'embout d'application de produit cosmétique, y compris de produit de soin, ainsi développé selon l'invention permet une application régulière, en un film fin et régulier d'une quantité précise de produit tout au long de la rotation sur la peau de l'utilisateur. Les bourrelets formés à la surface du corps principal de l'applicateur accompagnent le mouvement d'application, et procurent une accroche régulière, sans à-coup, sur la peau de l'utilisateur. Ils favorisent également l'effet de massage lors de l'application du produit.

## Revendications

1. Embout d'application (1) de produit cosmétique comportant un corps principal (3) ayant une forme générale de révolution autour d'un axe principal (A) définissant une direction longitudinale,
des bourrelets (4) étant formés à la surface dudit corps principal dont ils font saillie chacun desdits bourrelets s'étendant en spiralant, autour de l'axe principal (A),
**caractérisé en ce que** chaque bourrelet (4) présente une section arrondie, dénuée d'arête vive.

2. Embout d'application selon la revendication 1, dans lequel un sillon (8) est formé sur le corps principal dans chaque espace (7) entre deux bourrelets (4).

3. Embout d'application selon la revendication 1 ou la revendication 2, dans lequel le corps principal (3) est métallique, en céramique, ou en bois.

4. Embout d'application de produit cosmétique selon la revendication 1 ou la revendication 2, dans lequel le corps principal (3) est en matériau plastique.

5. Embout d'application selon l'une des revendications précédentes, dans lequel les bourrelets sont formés de manière monobloc avec le corps principal (3).

6. Embout d'application selon l'une des revendications 1 à 4, dans lequel les bourrelets (4) sont formés dans un matériau élastomérique.

7. Embout d'application selon l'une des revendications précédentes, dans lequel chaque bourrelet (4) tourne autour de l'axe principal (A) d'un angle compris entre 90° et 720°, de préférence de l'ordre de 180°.

8. Embout d'application selon la revendication 7, dans lequel les bourrelets (4) les bourrelets ont une section dont les dimensions sont variables le long de chaque bourrelet.

9. Embout d'application selon l'une des revendications précédentes comportant exactement trois, quatre, cinq, six, sept, huit, neuf ou dix bourrelets (4).

10. Embout d'application selon l'une des revendications précédentes, dans lequel les bourrelets (4) ont une rugosité différente de la rugosité du corps principal (3).

11. Embout d'application selon l'une des revendications précédentes, dans lequel le corps principal (3) a une forme générale dite de bourgeon, c'est-à-dire une forme de révolution allongée s'évasant progressivement et se terminant par un bout arrondi.

12. Embout d'application selon l'une des revendications précédentes, dans lequel le corps principal (3) a une forme générale sphérique, cylindrique de révolution, ou en ogive.

13. Applicateur de produit cosmétique comportant un embout d'application selon l'une des revendications précédentes, un élément de préhension (9), et une tige (2) rigide longitudinale reliant l'élément de préhension (9) à l'embout d'application (1).

14. Applicateur de produit cosmétique selon la revendication 13, dans lequel l'embout d'application (1) est monté rotatif, autour de l'axe principal, vis-à-vis de l'élément de préhension (9).

15. Ensemble comportant un flacon (10) et un applicateur selon la revendication 13 ou la revendication 14, dans lequel le flacon contient le produit cosmétique (12), le flacon comportant un col adapté à être obturé par l'élément de préhension (9), de sorte que, lorsque le flacon (10) est obturé par ledit élément de préhension (9), l'embout d'application (1) est au contact du produit cosmétique (12).

16. Ensemble selon la revendication 15, dans lequel le flacon comporte un essoreur (13), l'essoreur (13) permettant un essuyage de l'embout d'application (1) lors de son passage, de sorte qu'une quantité définie de produit est portée par l'embout d'application après extraction de l'applicateur du flacon (10).

## Patentansprüche

1. Applikatorspitze (1) für ein kosmetisches Produkt, umfassend einen Hauptkörper (3), der eine rotationssymmetrische Grundform um eine Hauptachse (A) hat, die eine Längsrichtung definiert,
wobei Wülste (4) an der Oberfläche des Hauptkörpers gebildet sind, von dem sie abstehen, wobei jede der Wülste sich spiralig gewunden um die Hauptachse (A) herum erstreckt, **dadurch gekennzeichnet, dass** jede Wulst (4) einen gerundeten Querschnitt ohne scharfe Kante aufweist.

2. Applikatorspitze nach Anspruch 1, wobei eine Rille (8) an dem Hauptkörper in jedem Raum (7) zwischen zwei Wülsten (4) gebildet wird.

3. Applikatorspitze nach Anspruch 1 oder Anspruch 2, wobei der Hauptkörper (3) aus Metall, aus Keramik oder aus Holz ist.

4. Applikatorspitze für ein kosmetisches Produkt nach Anspruch 1 oder Anspruch 2, wobei der Hauptkörper (3) aus Kunststoff ist.

5. Applikatorspitze nach einem der vorhergehenden Ansprüche, wobei die Wülste einstückig mit dem Hauptkörper (3) gebildet sind.

6. Applikatorspitze nach einem der Ansprüche 1 bis 4, wobei die Wülste (4) aus einem Elastomermaterial gebildet sind.

7. Applikatorspitze nach einem der vorhergehenden Ansprüche, wobei jede Wulst (4) um die Hauptachse (A) herum über einen Winkel zwischen 90° und 720°, bevorzugt in der Größenordnung von 180°, läuft.

8. Applikatorspitze nach Anspruch 7, wobei die Wülste (4) einen Querschnitt haben, dessen Abmessungen entlang jeder Wulst variabel sind.

9. Applikatorspitze nach einem der vorhergehenden Ansprüche, umfassend genau drei, vier, fünf, sechs, sieben, acht, neun oder zehn Wülste (4).

10. Applikatorspitze nach einem der vorhergehenden Ansprüche, wobei die Wülste (4) eine Rauheit haben, die von der Rauheit des Hauptkörpers (3) verschieden ist.

11. Applikatorspitze nach einem der vorhergehenden Ansprüche, wobei der Hauptkörper (3) eine als Knospe bezeichnete Grundform hat, das heißt eine längliche rotationssymmetrische Form, die sich zunehmend weitet und in einem gerundeten Ende endet.

12. Applikatorspitze nach einem der vorhergehenden Ansprüche, wobei der Hauptkörper (3) eine kugelige, rotationszylindrische oder spitzbogige Grundform hat.

13. Applikator für ein kosmetisches Produkt, umfassend eine Applikatorspitze nach einem der vorhergehenden Ansprüche, ein Greifelement (9) und einen längs verlaufenden starren Schaft (2), der das Greifelement (9) mit der Applikatorspitze (1) verbindet.

14. Applikator für ein kosmetisches Produkt nach Anspruch 13, wobei die Applikatorspitze (1) gegenüber dem Greifelement (9) um die Hauptachse drehbar montiert ist.

15. Anordnung, umfassend einen Flakon (10) und einen Applikator nach Anspruch 13 oder Anspruch 14, wobei der Flakon das kosmetische Produkt (12) enthält, wobei der Flakon einen Hals umfasst, der dazu angepasst ist, von dem Greifelement (9) verschlossen zu werden, so dass, wenn der Flakon (10) von dem Greifelement (9) verschlossen wird, die Applikatorspitze (1) in Kontakt mit dem kosmetischen Produkt (12) ist.

16. Anordnung nach Anspruch 15, wobei der Flakon einen Abstreifer (13) umfasst, wobei der Abstreifer (13) ein Abstreifen der Applikatorspitze (1) bei deren Durchgang ermöglicht, so dass eine definierte Produktmenge von der Applikatorspitze nach dem Herausziehen des Applikators aus dem Flakon (10) mitgeführt wird.

## Claims

1. Applicator tip (1) for applying a cosmetic product, comprising a main body (3) having a general shape of revolution about a main axis (A) defining a longitudinal direction,
beads (4) being formed on the surface of said main body from which they project, each of said beads extending spirally around the main axis (A), **characterized in that** each bead (4) has a rounded cross section, free of any sharp edge.

2. Applicator tip according to Claim 1, wherein a groove (8) is formed on the main body in each space (7) between two beads (4).

3. Applicator tip according to Claim 1 or Claim 2, wherein the main body (3) is made of metal, of ceramic, or of wood.

4. Applicator tip for applying a cosmetic product according to Claim 1 or Claim 2, wherein the main body (3) is made of plastic.

5. Applicator tip according to one of the preceding claims, wherein the beads are formed as an integral part of the main body (3).

6. Applicator tip according to one of Claims 1 to 4, wherein the beads (4) are formed from an elastomeric material.

7. Applicator tip according to one of the preceding claims, in which each bead (4) revolves about the main axis (A) through an angle of between 90° and 720°, preferably of the order of 180°.

8. Applicator tip according to Claim 7, wherein the beads (4) have a cross section of which the dimensions vary along the length of each bead.

9. Applicator tip according to one of the preceding claims, comprising exactly three, four, five, six, seven, eight, nine or ten beads (4).

10. Applicator tip according to one of the preceding claims, wherein the beads (4) have a roughness different from the roughness of the main body (3).

11. Applicator tip according to one of the preceding claims, wherein the main body (3) has an overall shape referred to as a bud-shape, that is to say an elongate shape of revolution widening progressively and terminating in a rounded end.

12. Applicator tip according to one of the preceding claims, wherein the main body (3) has an overall shape that is spherical, cylindrical of revolution or ogee-shaped.

13. Applicator for applying a cosmetic product, comprising an applicator tip according to one of the preceding claims, a grasping element (9), and a rigid longitudinal rod (2) connecting the grasping element (9) to the applicator tip (1).

14. Applicator for applying cosmetic product according to Claim 13, wherein the applicator tip (1) is rotatably mounted with the ability to rotate, relative to the grasping element (9), about the main axis.

15. Assembly comprising a bottle (10) and an applicator according to Claim 13 or Claim 14, wherein the bottle contains the cosmetic product (12), the bottle having a neck adapted to be closed by the grasping element (9), so that, when the bottle (10) is closed by said grasping element (9), the applicator tip (1) is in contact with the cosmetic product (12).

16. Assembly according to Claim 15, wherein the bottle comprises a wiper (13), the wiper (13) allowing the applicator tip (1) to be wiped as it passes, so that a defined quantity of product is carried by the applicator tip after the applicator has been extracted from the bottle (10).
